# EUROPÄISCHE PATENTSCHRIFT

(11) **EP 1 417 676 B1**
(45) Veröffentlichungstag und Bekanntmachung des Hinweises auf die Patenterteilung: **09.03.2005**
(21) Anmeldenummer: 02785403.3
(22) Anmeldetag: 21.11.2002
(51) Int. Cl.: G10H 1/00, G10H 3/12, G10H 7/08

(54) **VERFAHREN UND VORRICHTUNG ZUM ERZEUGEN EINER KENNUNG FÜR EIN AUDIOSIGNAL, ZUM AUFBAUEN EINER INSTRUMENTENDATENBANK UND ZUM BESTIMMEN DER ART EINES MusikINSTRUMENTS**
METHOD AND DEVICE FOR GENERATING AN IDENTIFIER FOR AN AUDIO SIGNAL, FOR CREATING A musical INSTRUMENT DATABASE AND FOR DETERMINING THE TYPE OF musical INSTRUMENT
PROCEDE ET DISPOSITIF POUR PRODUIRE UNE INDICATION CORRESPONDANT A UN SIGNAL AUDIO, POUR ELABORER UNE BANQUE DE DONNEES D'INSTRUMENTS de musique, ET POUR DETERMINER LE TYPE D'UN INSTRUMENT de musique

(30) Priorität: 23.11.2001 DE 10157454
(43) Veröffentlichungstag der Anmeldung: 12.05.2004
(73) Patentinhaber: FRAUNHOFER-GESELLSCHAFT ZUR FÖRDERUNG DER ANGEWANDTEN FORSCHUNG E.V., 80636 München (DE)
(72) Erfinder: KLEFENZ, Franz, 68159 Mannheim (DE); BRANDENBURG, Karlheinz, 91054 Erlangen (DE)
(74) Vertreter: Schoppe, Fritz, Dipl.-Ing.
(86) Internationale Anmeldenummer: PCT/EP2002/013100
(87) Internationale Veröffentlichungsnummer: WO 2003/044769

(56) Entgegenhaltungen:
- US-A- 5 712 953
- US-A- 5 814 750
- US-A- 5 872 727
- US-A- 6 124 542

## Beschreibung

Die vorliegende Erfindung bezieht sich auf Audiosignale und insbesondere auf die akustische Identifikation von Musikinstrumenten, deren Töne in dem Audiosignal auftreten.

Im Zuge der Nutzbarmachung weit verbreiteter Musikdatenbanken für eine Recherche in denselben besteht oftmals der Wunsch, festzustellen, von welchem Musikinstrument ein Ton erzeugt worden ist, der in einem Audiosignal enthalten ist. So könnte beispielsweise der Wunsch bestehen, eine Musikdatenbank zu durchsuchen, um die Stücke aus der Musikdatenbank herauszufinden, in denen z. B. eine Trompete oder ein Altsaxophon vorkommt.

Bekannte Verfahren zur Musikinstrumentenerkennung basieren auf Frequenzauswertungen. Hier werden die verschiedenen Musikinstrumente nach ihren Obertönen bzw. nach ihrem spezifischen Obertonspektrum klassifiziert. Ein solches Verfahren ist in B. Kostek, A. Czyzewski, "Representing Musical Instrument Sounds for Their Automatic Classification", J. Audio Eng. Soc., Bd. 49, No. 9, September 2001, zu finden.

Musikinstrumentenerkennungsverfahren, die auf einer Frequenzdarstellung aufbauen, um Musikinstrumente zu erkennen, haben den Nachteil, daß viele Musikinstrumente nicht erkannt werden, da das charakteristische Spektrum, das von einem Musikinstrument erzeugt wird, möglicherweise ein zu gering unterscheidungskräftiger "Fingerabdruck" des Musikinstruments ist.

Die Aufgabe der vorliegenden Erfindung besteht darin, ein Konzept zu schaffen, durch das eine präzisere Musikinstrumentenerkennung ermöglicht wird.

Diese Aufgabe wird durch ein Verfahren und eine Vorrichtung zum Erzeugen einer Kennung für ein Audiosignal gemäß Patentanspruch 1 bzw. 21, durch ein Verfahren und eine Vorrichtung zum Aufbauen einer Instrumenten-Datenbank gemäß Patentanspruch 15 bzw. 22 oder durch ein Verfahren und eine Vorrichtung zum Bestimmen der Art eines Instruments gemäß Patentanspruch 20 oder 23 gelöst.

Der vorliegenden Erfindung liegt die Erkenntnis zugrunde, daß die Amplituden-Zeit-Darstellung eines Tons, der von einem Instrument erzeugt wird, ein wesentlich aussagefähigerer Fingerabdruck als das Oberton-Spektrum eines Instruments ist. Erfindungsgemäß wird daher eine Kennung eines Audiosignals, das einen von einem Instrument erzeugten Ton umfaßt, aus einer Amplituden-Zeit-Darstellung des Audiosignals extrahiert. Die Amplituden-Zeit-Darstellung des Audiosignals ist eine diskrete Darstellung, wobei die Amplituden-Zeit-Darstellung für eine Mehrzahl von aufeinanderfolgenden Zeitpunkten eine Mehrzahl von aufeinanderfolgenden Amplitudenwerten oder "Samples" aufweist, wobei jedem Amplitudenwert ein Zeitpunkt zugeordnet ist.

Wenn mit der auf der Amplituden-Zeit-Darstellung des Audiosignals basierenden Kennung eine Instrumenten-Datenbank aufgebaut wird, bei der jeder Kennung eine Instrumentenart zugeordnet ist, so können die Kennungen in der Instrumenten-Datenbank als Referenzkennungen zur Musikinstrumentenidentifikation eingesetzt werden. Hierzu wird ein Test-Audiosignal, das einen Ton eines Instruments umfaßt, dessen Art bestimmt werden soll, verarbeitet, um eine Test-Kennung für das Test-Audiosignal zu erhalten. Die Test-Kennung wird mit den in der Datenbank vorhandenen Referenz-Kennungen verglichen. Wird ein vorbestimmtes Ähnlichkeitskriterium zwischen der Testkennung und zumindest einer Referenz-Kennung erfüllt, so kann die Aussage getroffen werden, daß das Instrument, von dem das Test-Audiosignal stammt, von der Instrumentenart ist, von der die Referenz-Kennung stammt, die das vorbestimmte Ähnlichkeitskriterium erfüllt.

Bei einem bevorzugten Ausführungsbeispiel der vorliegenden Erfindung wird die Kennung, sei es Test- oder Referenz-Kennung, aus der Amplituden-Zeit-Darstellung derart extrahiert, daß ein Polynom an die Amplituden-Zeit-Darstellung angepaßt wird, wobei die Polynom-Koeffizienten aᵢₖ (i = 1, ..., n) des Ergebnis-Polynoms k einen n-dimensionalen Vektorraum aufspannen, der die Kennung für das Audiosignal darstellt. Damit kann günstigerweise eine Abstandsmetrik eingeführt werden, durch die eine sog. Nearest-Neighbor-Suche der Form minᵢ{a₀ᵢ - a_{0ref}, ... , (aₙᵢ - a_{nref})} durchgeführt werden kann.

Bei einem bevorzugten alternativen Ausführungsbeispiel der vorliegenden Erfindung wird keine Polynomanpassung eingesetzt, sondern es werden die Populationszahlen der diskreten Amplitudenlinien in einem Zeitfenster ermittelt und dazu verwendet, eine Kennung für das Audiosignal bzw. für das Musikinstrument, von dem das Audiosignal stammt, zu ermitteln.

Generell wird ein Kompromiß zwischen Datenumfang der Kennung und Spezifizität bzw. Eigenartigkeit der Kennung für eine Musikinstrumentenart anzustreben sein. So hat eine Kennung mit einem großen Dateninhalt typischerweise eine bessere Unterscheidungskraft bzw. ist ein spezifischerer Fingerabdruck für ein Instrument, bringt jedoch aufgrund des großen Dateninhalts Probleme bei der Datenbankauswertung mit sich. Andererseits hat eine Kennung mit geringerem Dateninhalt tendenziell eine geringere Unterscheidungskraft, ermöglicht jedoch eine wesentlich effizientere und schnellere Verarbeitung bei einer Instrumenten-Datenbank. Je nach Anwendungsfall wird daher ein eigener Kompromiß zwischen Datenmenge der Kennung und Unterscheidungskraft der Kennung anzustreben sein.

Dasselbe trifft für die Art und Weise der Ausgestaltung der Instrumenten-Datenbank zu. Dem Benutzer steht es frei, sehr ausqefeilte Datenbanken anzulegen, die für eine beliebig große Anzahl von Instrumenten eine beliebig große Anzahl von Tönen und - optimalerweise - jeden Ton des von dem einzelnen Instrument erzeugbaren Tonumfangs umfassen. Weiter ausgefeilte Datenbanken können eigene Kennungen auch für jeden Ton, jedoch mit unterschiedlicher Länge, d. h. als Ganze, Halbe, Viertel, Achtel, Sechzehntel oder Zweiunddreißigstel, umfassen. Wieder andere, noch ausgefeiltere Datenbanken, können auch Kennungen für verschiedene Spieltechniken umfassen, wie z. B. Vibrato, etc.

Ein Vorteil der vorliegenden Erfindung besteht darin, daß der Amplitudenverlauf eines von einem Instrument gespielten Tons eine sehr hohe Eigenartigkeit für jedes Instrument umfaßt, so daß eine Signalkennung, die auf der Amplituden-Zeit-Darstellung basiert, eine hohe Unterscheidungskraft bei vertretbarem Datenumfang aufweist. Darüber hinaus sind im wesentlichen alle Töne von Musikinstrumenten in vier Phasen zu klassifizieren, nämlich in die Attack-Phase, in die Decay-Phase, in die Sustain-Phase und in die Release-Phase, d. h. in ein Anklingen, Abklingen, Aushalten und Ausklingen. Dies ermöglicht es insbesondere dann, wenn Polynomfits verwendet werden, die Polynome in diese vier Phasen aufzuteilen bzw. zu klassifizieren. Lediglich der Anschaulichkeit halber hat beispielsweise ein Klavierton eine sehr kurze Anklingphase, der eine ebenfalls sehr kurze Abkling-Phase folgt, an die sich eine relativ lange Aushalte- und Auskling-Phase anschließt (wenn das Pedal des Klaviers gedrückt ist). Dagegen hat ein Blasinstrument typischerweise ebenfalls eine sehr kurze Anklingphase, der jedoch abhängig von der Länge des gespielten Tons eine längere Aushalte-Phase folgt, die von einer sehr kurzen Auskling-Phase abgeschlossen wird. Ähnliche charakteristische Amplitudenverläufe sind für eine Vielzahl unterschiedlicher Instrumentenarten ableitbar und schlagen sich entweder direkt in einem gefitteten Polynom oder "verschmiert" über ein Zeitfenster in den Populationszahlen für diskrete Amplitudenlinien nieder.

Bevorzugte Ausführungsbeispiele der vorliegenden Erfindung werden nachfolgend bezugnehmend auf die beiliegenden Zeichnungen näher erläutert. Es zeigen:
- Fig. 1: eine Blockdiagrammdarstellung des erfindungsgemäßen Konzepts zum Erzeugen einer Kennung für ein Audiosignal;
- Fig. 2: eine Detaildarstellung der Einrichtung zum Extrahieren einer Kennung für das Audiosignal von Fig. 1 gemäß einem Ausführungsbeispiel der vorliegenden Erfindung;
- Fig. 3: eine Detaildarstellung der Einrichtung zum Extrahieren einer Kennung für das Audiosignal von Fig. 1 gemäß einem anderen Ausführungsbeispiel der vorliegenden Erfindung;
- Fig. 4: eine Blockdiagrammdarstellung einer Vorrichtung zum Bestimmen der Art eines Instruments gemäß der vorliegenden Erfindung;
- Fig. 5: eine Amplituden-Zeit-Darstellung eines Audiosignals mit einer eingezeichneten Polynomfunktion, deren Koeffizienten die Kennung für das Audiosignal darstellen;
- Fig. 6: eine Amplituden-Zeit-Darstellung eines Test-Audiosignals zur Veranschaulichung der Amplitudenlinien-Populationszahlen; und
- Fig. 7: eine Frequenz-Zeit-Darstellung eines Audiosignals zur Veranschaulichung der Frequenzlinien-Populationszahlen.

Fig. 1 zeigt eine Blockschaltbilddarstellung einer Vorrichtung bzw. eines Verfahrens zum Erzeugen einer Kennung für ein Audiosignal. Ein Audiosignal, das einen von einem Instrument gespielten Ton umfaßt, liegt an einem Eingang 12 der Vorrichtung an. Aus dem Audiosignal wird mittels einer Einrichtung 14 zum Erzeugen einer diskreten Amplituden-Zeit-Darstellung diese diskrete Amplituden-Zeit-Darstellung erzeugt. Mittels einer Einrichtung 16 wird dann aus dieser Amplituden-Zeit-Darstellung des Audiosignals an einem Ausgang 18 die Kennung für das Audiosignal ausgegeben, mit der, wie es später ausgeführt wird, eine Musikinstrumenten-Identifikation möglich ist.

Zur Identifikation von Musikinstrumenten wird somit das von einem Musikinstrument spezifisch charakteristisch emittierte Schallfeld vorzugsweise in eine Audio-PCM-Signalfolge gewandelt. Die Signalfolge wird dann erfindungsgemäß in einen Amplitude/Zeit-Tupelraum und vorzugsweise in einen Frequenz/Zeit-Tupelraum überführt. Aus der Amplitude/Zeit-Tupelverteilung und der (optionalen) Frequenz/Zeit-Tupelverteilung werden mehrere Repräsentationen oder Kennungen gebildet, die mit gespeicherten Repräsentationen bzw. Kennungen in einer Musikinstrumenten-Datenbank verglichen werden. Hierzu werden Musikinstrumente anhand ihrer spezifisch charakteristischen Amplituden-Charakteristika mit hoher Präzision bestimmt.

Zur Erzeugung einer diskreten Amplituden/Zeit-Darstellung wird vorzugsweise die Hough-Transformation verwendet. Die Hough-Transformation ist in dem U.S.-Patent Nr. 3,069,654 von Paul V. C. Hough beschrieben. Die Hough-Transformation dient zur Erkennung von komplexen Strukturen und insbesondere zur automatischen Erkennung von komplexen Linien in Photographien oder anderen Bilddarstellungen. In ihrer Anwendung gemäß der vorliegenden Erfindung wird die Hough-Transformation dazu verwendet, um aus dem Zeitsignal Signalflanken mit spezifizierten zeitlichen Längen zu extrahieren. Eine Signalflanke wird zunächst durch ihre zeitliche Länge spezifiziert. Im Idealfall einer Sinuswelle wäre eine Signalflanke durch die ansteigende Flanke der Sinusfunktion von 0 bis 90° definiert. Alternativ könnte die Signalflanke auch durch den Anstieg der Sinus-Funktion von - 90° bis +90° spezifiziert sein.

Liegt das Zeitsignal als Folge von zeitlichen Abtastwerten vor, so entspricht die zeitliche Länge einer Signalflanke unter Berücksichtigung der Abtastfrequenz, mit der die Samples erzeugt worden sind, einer bestimmten Anzahl von Abtastwerten. Die Länge einer Signalflanke kann somit ohne weiteres durch Angabe der Anzahl der Abtastwerte, die die Signalflanke umfassen soll, spezifiziert werden.

Darüber hinaus wird es bevorzugt, eine Signalflanke nur dann als Signalflanke zu detektieren, wenn dieselbe stetig ist und einen monotonen Verlauf hat, also im Falle einer positiven Signalflanke einen monoton steigenden Verlauf hat. Selbstverständlich können auch negative Signalflanken, also monoton fallende Signalflanken detektiert werden.

Ein weiteres Kriterium zur Klassifizierung von Signalflanken besteht darin, daß eine Signalflanke nur dann als Signalflanke detektiert wird, wenn sie einen bestimmten Pegelbereich überstreicht. Um Rauschstörungen auszublenden, wird es bevorzugt, für eine Signalflanke einen minimalen Pegelbereich oder Amplitudenbereich vorzugeben, wobei monoton steigende Signalflanken unterhalb dieses Bereichs nicht als Signalflanken detektiert werden.

In anderen Worten ausgedrückt, wird die Hough-Transformation folgendermaßen eingesetzt. Für jedes Wertepaar yᵢ, tᵢ des Audiosignals wird die Hough-Transformation nach folgender Vorschrift durchgeführt:${\text{1/A = 1/y}}_{\text{i}} {\text{* sin (ω}}_{\text{c}} {\text{t}}_{\text{i}} \text{- ϕ) .}$

Somit erhält man für jeden Datenpunkt (yᵢ, tᵢ) eine Sinusfunktion mit fester Frequenz ω_{c}, die auch als Center-Frequency bezeichnet wird, und unterschiedlicher Amplitude A, die von dem Amplitudenwert yᵢ des aktuellen Datenpunkts abhängt. Die obige Funktion wird für Winkel von 0 bis π/2 berechnet, und die für jeden Winkel erhaltenen Amplitudenwerte werden in ein Histogramm eingetragen, in dem das jeweilige Bin um 1 erhöht wird. Der Startwert aller Bins ist 0. Aufgrund der Eigenschaft der Hough-Transformation gibt es Bins mit vielen Einträgen bzw. wenigen Einträgen. Bins mit mehreren Einträgen deuten auf eine Signalflanke hin. Zur Signalflankendetektion müssen diese Bins nun gesucht werden.

Nach der Vorschrift wird der Graph 1/A(phi) für jedes Wertepaar yi, ti im (1/A, phi)-Raum aufgetragen. Der (1/A, phi)-Raum ist aus einem diskreten rechteckigen Raster von Histogrammbins aufgebaut. Da der (1/A, phi)-Raum sowohl in 1/A als auch in phi in Bins gerastert ist, wird der Graph in der diskreten Darstellung aufgetragen, indem diejenigen Bins um 1 inkrementiert werden, die vom Graph überstrichen werden.

Schneiden sich mehrere Graphen aufgrund der Hough-Transformationsvorschrift in einem Bin, ergeben sich Häufungspunkte und ein 2D-Histrogramm bildet sich heraus, in dem hohe Histogrammeinträge in dem Bin angeben, daß eine Signalflanke zur Zeit t mit der Amplitude A vorgelegen hat, wobei die Amplitude aus dem Amplitudenindex des Bins und die Auftrittszeit aus dem Zeitindex des Bins berechnet wird. Aus dem Histogramm wird in einer n x m Nachbarschaftsumgebung das lokale Maximum herausgesucht, und die Indizes des gefundenen lokalen Maximums geben nach Umrechnung in den kontinuierlichen Raum (A, phi) die Amplitude A und den Auftrittszeitpunkt t an. Diese Werte sind in den Beispielen als Ai(ti)-Tupel aufgetragen.

Im nachfolgenden wird ein Zahlenbeispiel für die Signalflankendetektion, die vorstehend allgemein erläutert worden ist, gegeben. Typischerweise liegt ein Audiosignal in einer Folge von Abtastwerten vor, der eine Abtastfrequenz von z. B. 44,1 kHz zugrunde liegt. Die einzelnen Abtastwerte (Samples) haben damit einen zeitlichen Abstand von 22,68 µs.

Die Center-Frequency für die vorstehend genannte Bestimmungsgleichung wird bei einem bevorzugten Ausführungsbeispiel der vorliegenden Erfindung auf 261 Hz eingestellt. Diese Frequenz f_{c} bleibt immer gleich. Die Periode dieser Center-Frequency f_{c} beträgt 3,83 ms. Damit beträgt das Verhältnis zwischen der Periodendauer, die durch die Center-Frequency f_{c} gegeben ist, und der Periodendauer, die durch die Abtastfrequenz des Audiosignals gegeben ist, 168,95.

Wenn die vorstehende Bestimmungsgleichung zur Signalflankendetektion gemäß einem bevorzugten Ausführungsbeispiel der vorliegenden Erfindung betrachtet wird, so ergibt sich, daß für die vorstehend genannten Zahlenwerte, wenn die Phase ϕ von 0 bis 2 π inkrementiert wird, 168,95 Phasenwerte durchlaufen werden.

Wie es vorstehend ausgeführt worden ist, werden durch die Bestimmungsgleichung jedoch keine kompletten Sinuswellen gesucht, sondern lediglich Signalflanken, die sich von z. B. 0 bis π/2 erstrecken. Eine Signalflanke entspricht hier einer Viertelwelle des Sinus, wobei für jeden Abtastwert yᵢ zu einem Zeitpunkt tᵢ etwa 42 diskrete Phasenwerte bzw. Phasen-Bins berechnet werden. Der Phasenfortschritt von einem diskreten Phasenwert oder Bin zum nächsten liegt hier bei etwa 2,143 Grad oder 0,0374 beträgt.

Im einzelnen findet die Signalflankendetektion folgendermaßen statt. Es wird mit dem ersten Abtastwert der Folge von Abtastwerten begonnen. Der Wert y₁ des ersten Abtastwerts zum Zeitpunkt t₁ wird zusammen mit dem Zeitpunkt t₁ in die Bestimmungsgleichung eingesetzt. Dann wird die Phase ϕ von 0 bis π/2 durchlaufen, und zwar unter Verwendung der oben beschriebenen Inkrementphase, so daß sich für den ersten Abtastwert 42 Wertepaare im (1/a, ϕ)-Raum ergeben. Daraufhin wird der nächste Abtastwert und der demselben zugeordnete Zeitpunkt (y₂, t₂) genommen, in die Bestimmungsgleichung eingesetzt, um dann die Phase ϕ wieder von 0 bis π/2 zu inkrementieren, so daß sich wiederum 42 neue Werte im (1/a, ϕ)-Raum ergeben, die jedoch bezüglich der ersten 42 Werte um einen ϕ-Wert in positiver ϕ-Richtung versetzt sind. Dies wird für sämtliche betrachteten Abtastwerte nach und nach durchgeführt, wobei für jeden neuen Abtastwert die erhaltenen 1/a-ϕ-Tupel um ein ϕ-Inkrement erhöht in den (1/a, ϕ)-Raum eingetragen werden. Damit ergibt sich das zweidimensionale Histogramm, dahingehend, daß nach einer Eintrittsphase, die typischerweise die ersten 42 ϕ-Werte im (1/a, ϕ)-Raum betrifft, jedem ϕ-Wert maximal 42 1/a-Werte zugeordnet sind.

Wie es ausgeführt worden ist, ist der (1/a, ϕ)-Raum nicht nur in ϕ sondern auch in 1/a gerastert. Hierzu werden vorzugsweise 31 1/a-Bins oder Rasterpunkte für die Rasterung verwendet. Die 42 1/a-Werte, die jedem Phasen-Wert im (1/a, ϕ)-Raum zugeordnet sind, verteilen sich abhängig von den durch die Bestimmungsgleichung berechneten Trajektorien im (1/a, ϕ)-Raum gleichmäßig oder ungleichmäßig. Findet eine gleichmäßige Verteilung statt, so ist diesem ϕ-Wert keine Signalflanke zugeordnet. Ist jedoch einem bestimmten ϕ-Wert eine ungleichmäßige Verteilung der Histogrammeinträge bei einem bestimmten 1/a-Wert zugeordnet, wobei dieser Wert auch bezüglich eines oder mehrerer Nachbar-ϕ-Werte ein lokales Maximum ist, so deutet dies auf eine Signalflanke mit einer Amplitude hin, die gleich den Inversen des 1/a-Rasterpunkt ist. Der Auftrittszeitpunkt ergibt sich unmittelbar aus dem entsprechenden ϕ-Wert, bei dem die ungleichmäßige Verteilung zugunsten eines bestimmten 1/a-Bins stattgefunden hat. Prinzipiell kann der Auftrittszeitpunkt beliebig skaliert werden, da eine solche Skalierung sämtliche detektierten Signalflanken gleichermaßen betrifft.

Bei einem bevorzugten Ausführungsbeispiel der vorliegenden Erfindung wird es jedoch bevorzugt, die ersten 41 ϕ-Werte unberücksichtigt zu lassen und den 42-ten ϕ-Wert als Referenzzeitpunkt (t = 0) zu definieren. Der diesem Referenz-ϕ-Wert, der t = 0 entspricht, folgende ϕ-Wert deutet dann auf ein Zeitinkrement hin, das gleich dem Inversen der Abtastfrequenz, die dem Audiosignal zugrunde liegt, ist, also 1/44, 1 kHz oder 22,68 µs. Der zweite ϕ-Wert nach dem Referenz-ϕ-Wert entspricht dann einem Zeitpunkt von 2 x 22,68 µs oder 45,36 µs etc. Der beispielsweise 100-ste ϕ-Wert nach dem Referenz-ϕ-Wert würde dann einer absoluten Zeit (bezogen auf den festgelegten Zeitnullpunkt) von 2,268 ms entsprechen. Hätte das zweidimensionale Histogramm im (1/a, ϕ)-Raum zu diesem 100-sten Phasenwert nach dem Referenz-Phasenwert ein lokales Maximum hinsichtlich einer n x m-Nachbarschaftsumgebung, die je nach Bedarf gewählt werden kann, so würde eine Signalflanke detektiert sein, die einerseits durch den 1/a-Bin, in dem die Häufung ist, hinsichtlich ihrer Amplitude definiert ist, und die den dem 100-sten ϕ-Wert nach dem Referenz-ϕ-Wert zugeordneten Auftrittszeitpunkt von beispielsweise 2,268 ms hat. Das Amplituden-Zeit-Diagramm von Fig. 5 enthält eine Folge von solchermaßen detektierten Signalflanken im Amplituden-Zeit-Raum, der durch die entsprechende Umrechnung für die Amplitude (Inversion) und die Zeit (Zuordnung von Zeit zu Phase) dem (1/a, ϕ)-Raum entspricht, wobei jedoch auch hier eine wesentliche Datenreduktion durch die lokale Maximumbildung in dem (1/a, ϕ)-Raum stattfindet.

Aus den vorstehenden Ausführungen ist zu sehen, daß die Anzahl der aus dem zweidimensionale Histogramm detektierten Signalflanken dadurch einstellbar ist, daß die nxm-Umgebung für die Suche nach einem lokalen Maximum unterschiedlich gewählt wird. Wird eine große Nachbarschaftsumgebung hinsichtlich der Amplitudenquantisierung und der ϕ-Quantisierung gewählt, so ergeben sich weniger Signalflanken als in dem Fall, bei dem die Nachbarschaftsumgebung sehr klein gewählt wird. Auch hieraus zeigt sich die gute Skalierbarkeitseigenschaft des erfindungsgemäßen Konzepts, da sich viele Signalflanken unmittelbar in einer besseren Kennzeichnungskraft der letztendlich extrahierten Kennung niederschlagen, da jedoch auch die Länge bzw. der Speicherbedarf dieser Kennung zunimmt. Andererseits führen weniger Signalflanken typischerweise zu einer kompakteren Kennung, wobei jedoch ein Verlust an Kennzeichnungskraft auftreten kann.

Fig. 2 zeigt eine detailliertere Darstellung des Blocks 16 von Fig. 1, d. h. der Einrichtung zum Extrahieren einer Kennung für das Audiosignal. Ausgehend von der Amplituden-Zeit-Darstellung wird, wie es in Fig. 2 gezeigt ist, durch eine Einrichtung 26a eine Polynomfunktion an die Amplituden-Zeit-Darstellung angepaßt. Hierzu wird ein Polynom n-ter Ordnung verwendet, wobei die n Polynomkoeffizienten des Ergebnis-Polynoms durch eine Einrichtung 26b verwendet werden, um die Kennung für das Audiosignal zu erhalten. Die Ordnung n des Fit-Polynoms wird so gewählt, daß die Residuen der Amplituden-Zeit-Verteilung für diese Polynomordnung n kleiner als eine vorbestimmte Schwelle werden.

So wurde beispielsweise bei dem in Fig. 5 gezeigten Beispiel, das einen Polynomfit für eine Vibrato-gespielte Flöte umfaßt, ein Polynom mit der Ordnung 10 verwendet. Es ist zu sehen, daß das Polynom mit einer Ordnung 10 bereits eine gute Anpassung an die Amplituden-Zeit-Darstellung des Audiosignals liefert. Ein Polynom geringerer Ordnung würde sehr wahrscheinlich nicht so gut der Amplituden-Zeit-Darstellung folgen, würde jedoch bei der Datenbankverarbeitung zur Identifikation des Musikinstruments hinsichtlich der Berechnung bei der Datenbanksuche einfacher zu handhaben sein. Andererseits würde ein Polynom noch höheren Grads als der Grad 10 einen noch höheren n-dimensionalen Vektorraum als die Audiosignalkennung aufspannen, was die Instrumenten-Datenbank-Berechnung aufwendiger gestalten würde. Das erfindungsgemäße Konzept ist dahingehend flexibel, daß für verschiedene Anwendungsfälle verschieden hohe Polynomordnungen ausgewählt werden können.

Fig. 3 zeigt ein detaillierteres Blockschaltbild des Blocks 16 von Fig. 1 gemäß einem anderen Ausführungsbeispiel der vorliegenden Erfindung. Hierbei wird eine Ermittlung der Populationszahlen der diskreten Amplitudenwerte der Amplituden-Zeit-Darstellung in einem vorbestimmten Zeitfenster durchgeführt, wobei dann die Kennung für das Audiosignal, wie es in einem Block 36b dargestellt ist, unter Verwendung der von dem Block 36a gelieferten Populationszahlen ermittelt wird.

Ein Beispiel dafür ist in Fig. 6 gezeigt. Fig. 6 zeigt eine Amplituden-Zeit-Darstellung für den Ton ais 4 eines Altsaxophons, der für eine Dauer von etwa 0,7 s gespielt wird. Für die Amplituden-Zeit-Darstellung wird es bevorzugt, eine Amplituden-Quantisierung durchzuführen. So ergibt sich eine solche Amplituden-Quantisierung auf beispielsweise 31 diskrete Amplitudenlinien durch die Auswahl der Bins bei der Hough-Transformation. Wird die Amplituden-Zeit-Darstellung auf andere Art und Weise gewonnen, so empfiehlt es sich, um die Datenmenge für die Signalkennung zu begrenzen, eine Amplitudenlinien-Quantisierung durchzuführen, die über die jedem digitalen Rechenwerk inhärente Quantisierung deutlich hinausgeht. Aus dem in Fig. 6 gezeigten Diagramm kann nun ohne weiteres für jede diskrete Amplitudenlinie (eine gedachte waagrechte Linie durch Fig. 6) die Anzahl der auf dieser Linie liegenden Amplitudenwerte durch Abzählen erhalten werden. Damit ergeben sich die Populationszahlen für jede Amplitudenlinie.

Die Amplituden/Zeit-Tupel liegen, wie es ausgeführt worden ist, bedingt durch das Transformationsverfahren auf einem diskreten Raster, gebildet durch mehrere Amplitudenstufen, die als Amplitudenlinien in bestimmten Amplitudenabständen zueinander angebbar sind. Charakteristisch für jedes Musikinstrument ist, wie viele Linien besetzt sind, welche Linien besetzt sind, und die jeweiligen Populationszahlen. Die durch die Anzahl der Amplitude/Zeit-Tupel gleicher Amplitude in einem Zeitintervall bestimmter Länge gegebene Populationszahl jeder Linie wird abgezählt. Diese Populationszahlen alleine könnten bereits als Signalkennung verwendet werden. Es wird jedoch bevorzugt, die Populationszahlenverhältnisse der einzelnen Linien n0, n1, n2, ... zu bilden. Diese Populationszahlenverhältnisse n0:n1, n0:n2, n1:n2, ... sind nicht mehr von der absoluten Amplitude abhängig, sondern liefern lediglich die Relation der einzelnen Amplitudenstufen zueinander.

Die Populationszahlenverhältnisse werden in einem Fenster vorbestimmter Länge bestimmt. Durch die Angabe der Fensterlänge und durch Division der Populationszahlenverhältnisse durch die Fensterlänge wird die Populationsdichte (Zahl der Einträge/Fensterlänge) für jede Amplitudenlinie gebildet. Die Populationsdichte wird über die gesamte Zeitachse durch ein gleitendes Fenster der Länge h und einer Schrittweite m bestimmt. Die Fopulationsdichtezahlen werden ferner vorzugsweise normiert, indem die Zahlen auf die Fensterlänge und die Tonhöhe bezogen werden. Insbesondere in dem Fall, bei dem die Amplituden/Zeit-Tupel auf der Basis einer Signalflankendetektion mittels der Hough-Transformation ermittelt werden, ist die Anzahl der Amplitudenwerte in einem Fenster bestimmter Länge um so höher, je höher die Tonhöhe ist. Die Populationsdichtezahlennormierung auf die Tonhöhe eliminiert diese Abhängigkeit, so daß normierte Populationsdichtezahlen unterschiedlicher Töne miteinander verglichen werden können.

Ferner wird es bevorzugt, im Amplitude/Zeit-Tupelraum den Mittelwert des Amplitudenspektrums zu bestimmen. Durch den Amplitude/Zeit-Tupelraum wird die Standardabweichung des Amplitudenspektrums um die mittlere Amplitude bestimmt. Die Standardabweichung gibt an, wie stark die Amplituden um die mittlere Amplitude streuen. Die Amplitudenstandardabweichung ist eine spezifische Maßzahl und damit eine spezifische Kennung für jedes Musikinstrument.

Ferner wird es bevorzugt, im Amplitude/Zeit-Tupelraum die Streuung der Amplituden um die Amplituden-Standardabweichung zu bestimmen. Die Streuung gibt an, wie stark die Amplituden um die Amplitudenstandardabweichung streuen. Die Amplitudenstreuung ist eine spezifische Maßzahl und damit eine spezifische Kennung für jedes Musikinstrument.

Die in den Fig. 1 bis 3 beschriebene Vorgehensweise führt dazu, von einem Audiosignal, das einen Ton eines Instruments umfaßt, eine Kennung abzuleiten, die charakteristisch für das Instrument ist, von dem der Ton stammt. Diese Kennung kann, wie es anhand von Fig. 4 dargelegt wird, für verschiedene Dinge verwendet werden. Zunächst können verschiedene Referenz-Kennungen 40a, 40b in Zuordnung zu dem Instrument, von dem die jeweilige Referenz-Kennung stammt, in einer Instrumenten-Datenbank abgespeichert werden. Um eine Musikinstrumentenidentifikation durchzuführen, wird mittels einer Einrichtung 42, die prinzipiell so aufgebaut sein wird, wie es anhand der Fig. 1 bis 3 dargestellt ist, aus einem Test-Audiosignal von einem Test-Instrument eine Test-Kennung erzeugt. In der Instrumenten-Datenbank wird daraufhin, zur Musikinstrumentenidentifikation, die Test-Kennung mit den Referenz-Kennungen unter Verwendung verschiedener in der Technik bekannter Datenbankalgorithmen verglichen. Wird eine Referenz-Kennung in der Instrumenten-Datenbank gefunden, die der Test-Kennung bezüglich eines vorgegebenen Ähnlichkeits-Kriteriums 41 ähnlich ist, so wird festgestellt, daß die Art des Instruments, von dem der Ton stammt, der in dem Test-Audiosignal enthalten ist, gleich der Art des Instruments ist, dem eine Referenz-Kennung 40a, 40b zugeordnet ist. Damit kann das Musikinstrument, von dem der Ton stammt, der in dem Test-Audiosignal enthalten ist, anhand der Referenz-Kennungen in der Instrumenten-Datenbank identifiziert werden.

Je nach Aufwand, der ausgeführt werden soll, kann die Instrumenten-Datenbank unterschiedlich umfassend ausgestattet werden. Grundsätzlich wird die Musikinstrumenten-Datenbank von einer Sammlung von Tönen abgeleitet, die von verschiedenen Musikinstrumenten aufgenommen worden sind. Für jedes Musikinstrument ist ein Satz von Tönen in Halbtonstufen beginnend von einem tiefsten bis zu einem höchsten Ton aufgezeichnet. Für jeden Ton des Musikinstruments wird eine Amplitude/Zeit-Tupelraumverteilung und optional eine Frequenz/Zeit-Tupelraumverteilung angelegt. Für jedes Musikinstrument wird ein Satz von Amplitude/Zeit-Tupelräumen über den gesamten Tonumfang des Musikinstruments beginnend vom tiefsten Ton in Halbtonstufen bis zum höchsten Ton generiert. Die Musikinstrumenten-Datenbank wird aus allen in der Datenbank gespeicherten Amplitude/Zeit-Tupelräumen und Frequenz/Zeit-Tupelräumen der aufgenommenen Musikinstrumente gebildet. Darüber hinaus wird es bevorzugt, für jeden Ton eines Musikinstruments mehrere Kennungen (Polynomkoeffizienten einerseits oder Populationsdichte-Größen andererseits oder beide Arten zusammen) anzulegen, und zwar jeweils für eine zweiunddreißigstel Note, eine sechzehntel Note, eine achtel Note, eine viertel Note, eine halbe Note und eine ganze Note, wobei die Notenlängen gemittelt werden über die Tondauer für jedes Instrument. Der Satz der Polynomkurven über die gesamten Tonstufen und Tonlängen eines Instruments repräsentiert das Musikinstrument in der Datenbank. Zudem werden optional verschiedene Spieltechniken für ein Musikinstrument ebenfalls in der Musikdatenbank gespeichert, indem die entsprechenden Amplitude/Zeit-Tupelverteilungen und Frequenz/Zeit-Tupelverteilungen gespeichert werden und entsprechende Kennungen hierfür bestimmt und schließlich in der Instrumenten-Datenbank abgelegt werden. Der zusammengefaßte Satz der Kennungen der Musikinstrumente für die gegebenen Noten der Musikinstrumente und die gegebenen Notenlängen und die Spieltechniken ergibt zusammen die Instrumenten-Datenbank, die in Fig. 4 schematisch dargestellt ist.

Zur Musikinstrumentenidentifikation wird ein gespielter Ton eines zunächst unbekannten Musikinstruments in eine Amplitude/Zeit-Tupelverteilung im Amplitude/Zeit-Tupelraum und (optional) eine Frequenz/Zeit-Tupelverteilung im Frequenz/Zeit-Tupelraum überführt. Aus dem Frequenz/Zeit-Tupelraum wird dann vorzugsweise die Tonhöhe des Tons bestimmt. Hierauf wird ein Datenbankvergleich nur mehr unter Verwendung der Referenzkennungen durchgeführt, die sich auf die für das Test-Audiosignal bestimmte Tonhöhe beziehen.

Für jede der Referenz-Kennungen wird das Residuum zu der Test-Kennung bestimmt. Das Residuumminimum, das sich beim Vergleich aller Referenz-Kennungen mit der Test-Kennung ergibt, wird als ein Indiz für das Vorliegen des von der Test-Kennung repräsentierten Musikinstruments angenommen.

Wie es ausgeführt worden ist, spannt die Kennung insbesondere im Fall der Polynomkoeffizienten einen n-dimensionalen Vektorraum auf, dessen n-dimensionaler Abstand zu dem n-dimensionalen Vektorraum einer Referenz-Kennung nicht nur qualitativ, sondern quantitativ berechnet werden kann. Ein Ähnlichkeits-Kriterium könnte dann sein, daß das Residuum, d. h. der n-dimensionale Abstand der Test-Kennung von der Referenz-Kennung, minimal ist (im Vergleich zu den anderen Referenz-Kennungen) oder daß das Residuum kleiner als eine vorbestimmte Schwelle ist. Selbstverständlich ist es auch möglich, einen mehrstufigen Vergleich durchzuführen, derart, daß zunächst das Instrument an sich, dann eine Tonlänge und schließlich eine Spieltechnik ausgewertet werden.

Insbesondere bei dem in Fig. 2 gezeigten Ausführungsbeispiel, bei dem ein Polynomfit durchgeführt wird, sei darauf hingewiesen, daß der Polynomfit auf einen festen Bezugsanfangspunkt bezogen ist. Daher wird die erste Signalflanke eines Audiosignals als Bezugsanfangspunkt der Polynomkurve gesetzt. Um aus einer Folge von gebunden gespielten Tönen ein Musikinstrument zu erkennen, ist die Auswahl einer Bezugssignalflanke nicht eindeutig gegeben. Die Setzung der Bezugsanfangsflanke für die Polynomkurve wird nach einer Tonhöhenänderung vorgenommen und der Bezugsanfangspunkt in den Übergang zwischen zwei Tonhöhen gelegt. Ist die Tonhöhenänderung nicht bestimmbar, wird im allgemeinen Fall die unbekannte Verteilung über den gesamten Satz aller Referenz-Kennungen in der Instrumenten-Datenbank "gezogen", indem die Test-Kennung um immer eine bestimmte Schrittweise gegen die Referenz-Kennung verschoben wird.

Wie es bereits ausgeführt worden ist, zeigt Fig. 5 ein Polynomfit eines Polynoms der Ordnung 10 für einen vibratogespielten Flötenton aus dem Standardwerk McGills Master Samples Reference CD. Der Ton ist ais 5. Der Abstand der Polynomminima nach dem Einschwingvorgang ergibt unmittelbar das Vibrato in Hertz des Instruments. Ferner ist bei jedem Ton eine Anklingphase 50, eine Halte-Phase 51 und eine Ausklingphase 52 gezeigt.

Aus Fig. 5 ist ersichtlich, daß die Anklingphase 50 und die Ausklingphase 52 relativ kurz sind. Im Gegensatz dazu wäre die Ausklingphase eines Klaviertons eher lang, wodurch das charakteristische Amplitudenprofil eines Klaviertons gegenüber dem charakteristischen Amplitudenprofil einer Flöte unterscheidbar ist.

Wie es bereits ausgeführt worden ist, kann neben der Amplituden-Zeit-Darstellung auch eine Frequenz-Zeit-Darstellung verwendet werden, um die Musikinstrumentenerkennung zu ergänzen. Hierzu zeigt Fig. 7 die Frequenz-Populationszahlen für ein Altsaxophon, und zwar für den Ton ais 4 (in amerikanischer Notation), der für die Dauer von 0,7 s gespielt wird, was einer Dauer von etwa 34.000 PCM-Samples bei einer Aufnahmefrequenz von 44,1 kHz entspricht. Die im großen und ganzen gebildete Linie in Fig. 7 zeigt an, daß das ais 4 bei 466 Hz gespielt wurde. Es sei darauf hingewiesen, daß die Frequenz-Zeit-Verteilung und die Amplituden-Zeit-Verteilung der Fig. 7 und 6 zueinander korrespondieren, d. h. den gleichen Ton darstellen.

Die Frequenz-Zeit-Verteilung kann ferner dazu verwendet werden, um die sich für jedes Musikinstrument ergebende Grundtonlinie zu bestimmen, die die Frequenz des gespielten Tons angibt. Die Grundtonlinie wird genutzt, um zu bestimmen, ob der Ton in dem vom Musikinstrument erzeugbaren Tonumfang liegt, und um dann nur diejenigen Repräsentationen in der Musikdatenbank zur gleichen Tonhöhe auszuwählen. Die Frequenz-Zeit-Verteilung kann daher dazu verwendet werden, um eine Tonhöhenbestimmung durchzuführen.

Die Frequenz-Zeit-Verteilung kann jedoch darüber hinaus dazu verwendet werden, um die Musikinstrumentenidentifikation zu verbessern. Hierzu wird im Frequenz/Zeit-Tupelraum die Standardabweichung um die Grundtonlinie bestimmt. Die Standardabweichung gibt an, wie stark die Frequenzwerte um die mittlere Frequenz streuen. Die Standardabweichung ist eine spezifische Maßzahl für jedes Musikinstrument. Bachtrompete und Violine haben z. B. eine hohe Standardabweichung.

Im Frequenz/Zeit-Tupelraum wird die Streuung um die Standardabweichung bestimmt. Die Streuung gibt an, wie stark die Frequenzwerte um die Standardabweichung streuen. Die Streuung ist eine spezifische Maßzahl für jedes Musikinstrument.

Die Frequenz/Zeit-Tupel liegen bedingt durch das Transformationsverfahren auf einem diskreten Raster, gebildet durch mehrere Frequenzlinien in bestimmten Frequenzabständen zueinander. Charakteristisch für jedes Musikinstrument ist, wie viele Frequenzen besetzt sind, welche Linien besetzt sind und die jeweilige Populationszahl. Viele Musikinstrumente weisen charakteristische Frequenz/Zeit-Tupelverteilungen auf. Zusätzlich zur Grundtonlinie sind weitere ausgeprägte Frequenzlinien bzw. Frequenzbereiche vorhanden. Instrumente mit charakteristischen Frequenzlinien und Frequenzbereichen sind z. B. Violine, Oboe, Trompete und Saxophon. Für jeden Ton wird ein Frequenzspektrum gebildet, indem die Populationszahlen der Frequenzlinien abgezählt werden. Das Frequenzspektrum der unbekannten Verteilung wird mit allen Frequenzspektren verglichen. Ergibt der Vergleich eine maximale Übereinstimmung, wird angenommen, daß das nächstliegende Frequenzspektrum das Musikinstrument repräsentiert. Die Oboe oszilliert in zwei Frequenzmodi, so daß sich zwei Frequenzlinien in einem definierten Frequenzabstand ausprägen. Sind diese zwei Frequenzlinien ausgeprägt, geht die Frequenz/Zeit-Tupelverteilung höchstwahrscheinlich auf eine Oboe zurück. Mehrere Musikinstrumente haben über der Grundtonlinie in einem definierten Frequenzabstand Populationszustände in einer Gruppe von benachbarten Frequenzlinien, die einen festen Frequenzbereich definieren. Das Englischhorn oszilliert frequenzmoduliert zyklisch zwischen zwei gegenläufigen Frequenzbögen. Das Englischhorn wird durch die zyklische Frequenzmodulation nachgewiesen.

Beim Klavier treten im Frequenz/Zeit-Tupelraum vertikale Strukturen auf, die durch das Anklingverhalten eines Kaviertons verursacht werden. Mit einem gleitenden Histogrammverfahren wird bestimmt, ob über der Grundtonlinie Histogrammeinträge in einem bestimmten Zeitintervall vorliegen. Die Zahl der Histogrammeinträge normiert zu einer Mindestanzahl ist ein Maß dafür, ob ein Ton von einem Klavier erzeugt wurde.

Wie es bereits ausgeführt worden ist, weisen verschiedene Musikinstrumente und insbesondere auch verschiedene Töne von Musikinstrumenten und auch verschiedene Spielweisen von Musikinstrumenten unterschiedliche Amplituden-Zeit-Verläufe auf. Diese Eigenschaft wird für die erfindungsgemäße Musikinstrumentenkennung eingesetzt.
Musikinstrumente weisen die typischen Phasen Attack (Anklingen), Decay (Abfallen), Sustain (Aushalten) und Release (Ausklingen) auf, wobei bei einigen Instrumenten, z.B. die Decay-Phase nahezu verschwunden ist, und wobei bei einigen Musikinstrumenten ferner die Sustain-Phase und die Release-Phase ineinander übergehen können.

Nachfolgend wird auf verschiedene Amplituden-Zeit-Darstellungen von Musikinstrumenten eingegangen, wobei die Audio-Samples der McGill Master Series Collection verwendet werden. Die CD ist ein Tonarchiv von aufgezeichneten Noten von Musikinstrumenten über den gesamten Tonumfang eines Instruments in Halbtonschritten. Für die nachfolgenden Ergebnisse wurden jeweils die ersten 0,7 Sekunden eines Tons untersucht. Erfindungsgemäß wurde die Amplituden-Zeit-Darstellung verwendet, wobei ein Tupel in der Amplituden-Zeit-Darstellung die Amplitude einer zur Zeit t von vorzugsweise der Hough-Transformation gefundenen Signalflanke darstellt. Optional wird ferner, wie es ausgeführt worden ist, eine Frequenz-Zeit-Darstellung verwendet, wobei ein Tupel in der Frequenz-Zeit-Darstellung die Frequenz zweier aufeinanderfolgender Signalflanken zum Auftrittszeitpunkt angibt. Ferner kann ebenfalls optional eine Frequenz-Amplitude-Scatter-Darstellung verwendet werden, um weitere Informationen für eine Instrumentenerkennung zu verwenden.

Aus einer Analyse des Tons b5 in amerikanischer Notation mit einer Frequenz von 987,77 Hz, gespielt auf einem Steinway und weich angeschlagen, ergibt sich der typische ADSR-Amplitudenverlauf für ein Klavier, nämlich eine steile Attack-Phase und eine steile Decay-Phase. In der Scatter-Darstellung ist die Amplituden- gegen die Frequenzstreuung aufgetragen, wobei sich eine Hantel- bzw. Keulenform ergibt, die ebenfalls charakteristisch für das Instrument ist.

Wird der gleiche Ton b5 mit hartem Anschlag gespielt, so ergibt sich im Frequenzplot eine kleinere Standardabweichung, wobei die Streuung zeitabhängig ist. Am Anfang und am Ende ist die Streuung stärker als in der Mitte. In der Amplituden-Zeit-Darstellung wird die Attack-Phase und wird die Decay-Phase zu Streifenbändern aufgeweitet.

Wird der Ton b4 mit einer Frequenz von 493 Hz auf einer elektrischen Gitarre unverstärkt und unverzerrt gespielt, so ergibt sich eine klare Frequenzgrundlinie, die eine geringere Standardabweichung als das Klavier hat. In der Amplituden-Zeit-Darstellung ergibt sich eine typische ADSR-Hüllkurve mit einer sehr kurzen Attack-Phase und einem steilflankigen, breiten Decay-Band.

Die Tonaufzeichnung von Violine Natural Harmonics Ton b5 987 Hz ergibt in der Analyse eine größere Frequenzstreuung am Anfang und am Ende. In der Amplituden-Zeit-Darstellung zeigt sich ein breites Attack-Band, ein Übergang zu einem breiten Decay-Band und ein Wiederanstieg in der Sustain-Phase, wobei sich in der Streudarstellung eine relativ große Streuung ergibt.

Wird auf einer Bachtrompete der Ton g6 mit einer Frequenz von 1568 Hz gespielt, so ergibt sich eine hohe Standardabweichung, die am Anfang und am Ende zeitabhängig ist und eine Aufweitung am Ende aufweist. In der Amplituden-Zeit-Darstellung ergibt sich ein typischer ADSR-Verlauf mit einer steilen Attack-Phase und einer modulierten Decay-Phase auf und ab.
Wird auf einem Fagott der Ton b3 mit einer Frequenz von 246 Hz gespielt, so ergibt sich bei der Bestimmung der Frequenz eine geringe Standardabweichung. Das Fagott zeigt eine typische ADSR-Hüllkurve für Blasinstrumente mit einer Attack-Phase und einem Übergang in die Sustain-Phase und einem abruptem Abbruch, d.h. einer abrupten Release-Phase.

Das Sopransaxophon zeigt bei seinem Ton a5 mit einer Frequenz von 880 Hz eine geringe Standardabweichung. Bezüglich der Amplituden-Zeit-Darstellung zeigt sich ein sofortiger Übergang zum Steady-State (Sustain), wobei die Besetzungszustände zeitabhängig sind.

Wird eine Piccolo-Flöte mit einem Ton g7 bei 3136 Hz gespielt, so ist die Frequenzgrundtonlinie erkennbar, wobei jedoch sehr viele Subharmonische existieren. In der Amplituden-Zeit-Darstellung zeigt sich ein sofortiger Übergang in den Steady-State, wobei die Besetzungszustände zeitabhängig sind. Die Scatter-Darstellung zeigt eine weit verteilte Charakteristik.

Die Baßposaune zeigt, wenn ihr Ton e3 mit 164 Hz gespielt wird, eine eindeutige Grundfrequenzlinie und zeigt in der Amplituden-Zeit-Darstellung einen langsamen Anstieg zum Steady-State.

Die Baßklarinette, Ton c3, 130 Hz zeigt wiederum eine ausgeprägte Grundfrequenzlinie und ein zusätzliches Frequenzband zwischen 800 und 1200 Hz. In der Amplituden-Zeit-Darstellung zeigt sich ein Steady-State mit großen Amplitudenschwankungen. In der Scatter-Darstellung zeigen sich ausgeprägte Hanteln.

Das Englischhorn, das zur Familie der Oboen gehört, zeigt, wenn der Ton e5 mit 659 Hz gespielt wird, keine ausgeprägte Grundfrequenzlinie, sondern es zeigt sich eine Frequenzmodulation zwischen zwei Frequenzmoden. Die Steady-State-Phase in der Amplituden-Zeit-Darstellung ist zeitabhängig. In der Streudarstellung zeigen sich mehrere Nebenlinien.

Der Ton cis5, 554 Hz, gespielt von einem Waldhorn zeigt zwei Frequenzlinien, wodurch keine eindeutige Grundfrequenzbestimmung möglich ist. Es zeigt sich eine Oszillation zwischen zwei Frequenzmodi. In der Amplituden-Zeit-Darstellung zeigt sich eine typische Attack-Phase und ein typischer Steady-State für Blasinstrumente.

Vorzugsweise wird die Frequenz-Bestimmung vor der Amplituden-Zeit-Darstellungsbestimmung ausgeführt, um den Suchraum in einer Datenbank einzugrenzen, da, bevor das einzelne Instrument bestimmt wird, der gespielte Ton an sich, d.h. die vorliegende Tonhöhe, ermittelt wird. Dann muß in der Datenbank lediglich noch die Gruppe von Einträgen durchsucht werden, die sich auf den bestimmten Ton beziehen.

## Patentansprüche

1. Verfahren zum Erzeugen einer Kennung für ein Audiosignal, das als eine Folge von Abtastwerten vorliegt und einen von einem Musikinstrument erzeugten Ton umfaßt, mit folgenden Schritten:
Erzeugen (14) einer diskreten Amplituden-Zeit-Darstellung des Audiosignals durch Detektieren von Signalflanken in der Folge von Abtastwerten,
wobei jeder detektierten Signalflanke ein Amplitudenwert, der eine Amplitude der detektierten Signalflanke anzeigt, und ein Zeitwert, der einen Zeitpunkt eines Auftretens der Signalflanke in dem Audiosignal anzeigt, zugeordnet sind, und
wobei die Amplituden-Zeit-Darstellung eine Folge von aufeinanderfolgenden detektierten Signalflanken aufweist; und
Extrahieren (16) der Kennung für das Audiosignal aus der Amplituden-Zeit-Darstellung.

2. Verfahren gemäß Anspruch 1, bei dem im Schritt des Erzeugens (14) ansteigende Signalflanken in dem Audiosignal detektiert werden.

3. Verfahren gemäß Anspruch 2, bei dem eine Signalflanke eine Sinusfunktion von einem Winkel von 0° bis zu einem Winkel von 90° umfaßt.

4. Verfahren gemäß Anspruch 3, bei dem im Schritt des Erzeugens (14) eine Hough-Transformation durchgeführt wird.

5. Verfahren gemäß einem der vorhergehenden Ansprüche, bei dem der Schritt (16) des Extrahierens folgende Schritte aufweist:
Anpassen (26a) eines Polynoms mit einer Anzahl von Polynomkoeffizienten an die Amplituden-Zeit-Darstellung,
wobei die Signalkennung auf den Polynom-Koeffizienten basiert.

6. Verfahren gemäß Anspruch 5, bei dem die Anzahl von Polynomkoeffizienten, die eine Ordnung des Polynoms festlegt, so bestimmt wird, daß eine Abweichung der Amplituden-Zeit-Darstellung von dem Polynom kleiner als ein Polynomfunktionsschwellenwert ist.

7. Verfahren gemäß Anspruch 5 oder 6, bei dem ein Bezugsanfangspunkt des Polynoms zu einem Anfangszeitpunkt gesetzt wird, bei dem die zugeordnete Amplitude einen Bezugsschwellenwert überschreitet.

8. Verfahren gemäß einem der vorhergehenden Ansprüche,
bei dem die Amplitudenwerte der Amplituden-Zeit-Darstellungen in eine Mehrzahl von diskreten Amplitudenlinien quantisiert sind, und
bei dem der Schritt des Extrahierens folgende Merkmale aufweist:
für die Amplitudenlinien der Mehrzahl von Amplitudenlinien, Ermitteln (36a) der Anzahl von Zeitpunkten, denen Amplitudenwerte zugeordnet sind, die auf einer diskreten Amplitudenlinie liegen, in einem vorgegebenen Zeitfenster, um Populationszahlen für die Mehrzahl von Amplitudenlinien zu erhalten,
wobei die Signalkennung auf den Populationszahlen für die Mehrzahl von Amplitudenlinien basiert (26b).

9. Verfahren gemäß Anspruch 8, bei dem im Schritt des Extrahierens nach dem Schritt des Ermittelns Populationszahlenverhältnisse zwischen den Populationszahlen der Mehrzahl von Amplitudenlinien gebildet werden.

10. Verfahren gemäß Anspruch 9, bei dem die Populationszahlenverhältnisse durch eine Länge des vorgegebenen Zeitfensters dividiert werden, um eine Populationsdichte für jede Amplitudenlinie zu erhalten.

11. Verfahren gemäß einem der vorhergehenden Ansprüche, bei dem vor dem Schritt des Extrahierens eine Bestimmung der Tonhöhe durchgeführt wird.

12. Verfahren gemäß Anspruch 11,
bei dem die Populationsdichte für jede Amplitudenlinie der Mehrzahl von Amplitudenlinien auf die Tonhöhe bezogen wird.

13. Verfahren gemäß einem der Ansprüche 8 bis 12,
bei dem im Schritt des Extrahierens
ein Mittelwert der in dem vorgegebenen Zeitfenster vorhandenen Amplitudenwerte bestimmt wird, und/oder
eine Standardabweichung der in dem vorgegebenen Zeitfenster vorhandenen Amplitudenwerte bestimmt wird, und/oder
eine Streuung der Amplitudenwerte um die Amplitudenstandardabweichung bestimmt wird,
wobei die Kennung für das Audiosignal auf dem Mittelwert und/oder der Standardabweichung und/oder der Streuung basiert.

14. Verfahren gemäß einem der vorhergehenden Ansprüche,
bei dem ferner eine diskrete Frequenz-Zeit-Darstellung erzeugt wird, und
bei dem die Kennung für das Audiosignal ferner aus der Frequenz-Zeit-Darstellung extrahiert wird.

15. Verfahren zum Aufbauen einer Musikinstrumenten-Datenbank mit folgenden Schritten:
Bereitstellen eines Audiosignals, das einen Ton eines ersten einer Mehrzahl von Musikinstrumenten umfaßt;
Erzeugen einer ersten Kennung für das erste Audiosignal gemäß einem der Ansprüche 1 bis 14;
Bereitstellen eines zweiten Audiosignals, das einen Ton eines zweiten einer Mehrzahl von Musikinstrumenten umfaßt;
Erzeugen einer zweiten Kennung für das zweite Audiosignal gemäß einem der Ansprüche 1 bis 14; und
Speichern der ersten Kennung als erste Referenz-Kennung (40a) und der zweiten Kennung als zweite Referenz-Kennung (40b) in der Instrumenten-Datenbank in Zuordnung zu einem Hinweis auf das erste bzw. das zweite Instrument.

16. Verfahren gemäß Anspruch 15, bei dem sowohl für das erste als auch das zweite Instrument eine Mehrzahl von Kennungen für eine Mehrzahl von unterschiedlichen Tönen erzeugt und gespeichert werden.

17. Verfahren gemäß Anspruch 16, bei dem für jedes Instrument in Halbtonstufen von einem tiefsten bis zu einem höchsten von diesem Instrument erzeugbaren Ton jeweils eine Kennung erzeugt und gespeichert wird.

18. Verfahren gemäß Anspruch 16 oder 17, bei dem ferner für jeden Ton eines Instruments Kennungen für verschiedene Tonlängen erzeugt und gespeichert werden.

19. Verfahren gemäß einem der Ansprüche 15 bis 18,
bei dem für verschiedene Spieltechniken eines Instruments verschiedene Kennungen erzeugt und gespeichert werden.

20. Verfahren zum Bestimmen der Art eines Musikinstruments, von dem ein Ton stammt, der in einem Test-Audiosignal enthalten ist, mit folgenden Schritten:
Erzeugen einer Test-Kennung für das Test-Audiosignal gemäß einem der Ansprüche 1 bis 14;
Vergleichen der Test-Kennung mit einer Mehrzahl von Referenz-Kennungen (40a, 40b) in einer Musikinstrumenten-Datenbank, wobei die Musikinstrumenten-Datenbank gemäß einem der Ansprüche 15 bis 19 erzeugt ist; und
Feststellen, daß die Art des Musikinstruments, von dem der Ton stammt, der in dem Test-Audiosignal enthalten ist, gleich der Art des Musikinstruments ist, dem eine Referenz-Kennung zugeordnet ist, die der Test-Kennung bezüglich eines vorgegebenen Ähnlichkeitskriteriums (41) ähnlich ist.

21. Vorrichtung zum Erzeugen einer Kennung für ein Audiosignal, das als eine Folge von Abtastwerten vorliegt und einen von einem Musikinstrument erzeugten Ton umfaßt, mit folgenden Merkmalen:
einer Einrichtung zum Erzeugen (14) einer diskreten Amplituden-Zeit-Darstellung des Audiosignals durch Detektieren von Signalflanken in der Folge von Abtastwerten,
wobei jeder detektierten Signalflanke ein Amplitudenwert, der eine Amplitude der detektierten Signalflanke anzeigt, und ein Zeitwert, der einen Zeitpunkt eines Auftretens der Signalflanke in dem Audiosignal anzeigt, zugeordnet sind, und
wobei die Amplituden-Zeit-Darstellung eine Folge von aufeinanderfolgenden detektierten Signalflanken aufweist; und
einer Einrichtung zum Extrahieren (16) der Kennung für das Audiosignal aus der Amplituden-Zeit-Darstellung.

22. Vorrichtung zum Aufbauen einer Musikinstrumenten-Datenbank mit folgenden Merkmalen:
einer Einrichtung zum Bereitstellen eines Audiosignals, das einen Ton eines ersten einer Mehrzahl von Musikinstrumenten umfaßt;
einer Einrichtung zum Erzeugen einer ersten Kennung für das erste Audiosignal gemäß Anspruch 21;
einer Einrichtung zum Bereitstellen eines zweiten Audiosignals, das einen Ton eines zweiten einer Mehrzahl von Musikinstrumenten umfaßt;
einer Einrichtung zum Erzeugen einer zweiten Kennung für das zweite Audiosignal gemäß Anspruch 21; und
einer Einrichtung zum Speichern der ersten Kennung als erste Referenz-Kennung (40a) und der zweiten Kennung als zweite Referenz-Kennung (40b) in der Musikinstrumenten-Datenbank in Zuordnung zu einem Hinweis auf das erste bzw. das zweite Instrument.

23. Vorrichtung zum Bestimmen der Art eines Instruments, von dem ein Ton stammt, der in einem Test-Audiosignal enthalten ist, mit folgenden Merkmalen:
einer Einrichtung zum Erzeugen einer Test-Kennung für das Test-Audiosignal gemäß Anspruch 21;
einer Einrichtung zum Vergleichen der Test-Kennung mit einer Mehrzahl von Referenz-Kennungen (40a, 40b) in einer Musikinstrumenten-Datenbank, wobei die Instrumenten-Datenbank gemäß Anspruch 22 aufgebaut ist;
einer Einrichtung zum Feststellen, daß die Art des Instruments, von dem der Ton stammt, der in dem Test-Audiosignal enthalten ist, gleich der Art des Musikinstruments ist, dem eine Referenz-Kennung zugeordnet ist, die der Test-Kennung bezüglich eines vorgegebenen Ähnlichkeitskriteriums (41) ähnlich ist.

## Claims

1. A method for generating an identifier for an audio signal present as a sequence of samples and including a tone produced by a musical instrument, comprising the following steps:
generating (14) a discrete amplitude-time representation of the audio signal by detecting signal edges in the sequence of samples,
wherein an amplitude value indicating an amplitude of the detected signal edge and a time value indicating a point in time of an occurrence of the signal edge in the audio signal are associated to each detected signal edge, and
wherein the amplitude-time representation comprises a sequence of subsequent signal edges detected; and
extracting (16) the identifier for the audio signal from the amplitude-time representation.

2. The method according to claim 1, wherein rising signal edges in the audio signal are detected in the step of producing (14).

3. The method according to claim 2, wherein a signal edge includes a sine function with an angle of 0° to an angle of 90°.

4. The method according to claim 3, wherein a Hough transformation is performed in the step of generating (14).

5. The method according to one of the preceding claims, wherein the step (16) of extracting comprises the following step:
fitting (26a) a polynomial comprising a number of polynomial coefficients to the amplitude-time representation, wherein the signal identifier is based on the polynomial coefficients.

6. The method according to claim 5, wherein the number of polynomial coefficients determining an order of the polynomial is determined in such a way that a deviation of the amplitude-time representation from the polynomial is smaller than a polynomial function threshold value.

7. The method according to claim 5 or 6, wherein a reference starting point of the polynomial is set at a starting point in time at which the associated amplitude exceeds a reference threshold value.

8. The method according to one of the preceding claims,
wherein the amplitude values of the amplitude-time representations are quantized into a plurality of discrete amplitude lines, and
wherein the step of extracting comprises:
for the amplitude lines of the plurality of amplitude lines, determining (36a) the number of points in time to which amplitude values are associated which are on a discrete amplitude line, in a predetermined time window to obtain population numbers for the plurality of amplitude lines,
wherein the signal identifier is based on the population numbers for the plurality of amplitude lines (26b).

9. The method according to claim 8, wherein population number ratios between the population numbers of the plurality of amplitude lines are formed in the step of extracting after the step of determining.

10. The method according to claim 9, wherein the population number ratios are divided by a length of the predetermined time window to obtain a population density for each amplitude line.

11. The method according to one of the preceding claims, wherein a determination of the pitch is performed before the step of extracting.

12. The method according to claim 11,
wherein the population density for each amplitude line of the plurality of amplitude lines is related to the pitch.

13. The method according to one of claims 8 to 12,
wherein in the step of extracting
a mean value of the amplitude values present in the predetermined time window is determined, and/or
a standard deviation of the amplitude values present in the predetermined time window is determined, and/or
a scattering of the amplitude values around the amplitude standard deviation is determined,
wherein the identifier for the audio signal is based on the mean value and/or the standard deviation and/or the scattering.

14. The method according to one of the preceding claims,
wherein a discrete frequency-time representation is also produced, and
wherein the identifier for the audio signal is further extracted from the frequency-time representation.

15. A method for building a musical instrument database, comprising the following steps:
providing an audio signal including a tone of a first one of a plurality of musical instruments;
generating a first identifier for the first audio signal according to one of claims 1 to 14;
providing a second audio signal including a tone of a second one of a plurality of musical instruments;
generating a second identifier for the second audio signal according to one of claims 1 to 14; and
storing the first identifier as a first reference identifier (40a) and the second identifier as a second reference identifier (40b) in the instrument database in association to a reference to the first and second instruments, respectively.

16. The method according to claim 15, wherein a plurality of identifiers for a plurality of different tone are generated and stored for both the first and second instruments.

17. The method according to claim 16, wherein a respective identifier is generated and stored for each instrument in half tone steps from a lowest tone to a highest tone producible by this instrument.

18. The method according to claim 16 or 17, wherein identifiers for different tone lengths are generated and stored additionally for each tone of an instrument.

19. The method according to one of claims 15 to 18,
wherein different identifiers are generated and stored for different techniques of playing an instrument.

20. A method for determining the type of a musical instrument from which a tone contained in a test audio signal comes, comprising the following steps:
generating a test identifier for the test audio signal according to one of claims 1 to 14;
comparing the test identifier to a plurality of reference identifiers (40a, 40b) in a musical instrument database, wherein the musical instrument database is generated according to one of claims 15 to 19; and
establishing that the type of the musical instrument from which the tone contained in the test audio signal comes equals the type of the musical instrument to which a reference identifier which is similar to the test identifier as regards a predetermined criterion of similarity (41) is associated.

21. A device for generating an identifier for an audio signal present as a sequence of samples and including a tone produced by a musical instrument, comprising:
means for generating (14) a discrete amplitude-time representation of the audio signal by detecting signal edges in the sequence of samples,
wherein an amplitude value indicating an amplitude of the detected signal edge and a time value indicating a point in time of an occurrence of the signal edge in the audio signal are associated to each detected signal edge, and
wherein the amplitude-time representation has a sequence of subsequent signal edges detected; and
means for extracting (16) the identifier for the audio signal from the amplitude-time representation.

22. A device for building a musical instrument database, comprising:
means for providing an audio signal including a tone of a first one of a plurality of musical instruments;
means for generating a first identifier for the first audio signal according to claim 21;
means for providing a second audio signal including a tone of a second one of a plurality of musical instruments;
means for generating a second identifier for the second audio signal according to claim 21; and
means for storing the first identifier as a first reference identifier (40a) and the second identifier as a second reference identifier (40b) in the musical instrument database in association to a reference to the first and second instruments, respectively.

23. A device for determining the type of an instrument from which a tone contained in a test audio signal comes, comprising:
means for generating a test identifier for the test audio signal according to claim 21;
means for comparing the test identifier to a plurality of reference identifiers (40a, 40b) in a musical instrument database, wherein the instrument database is formed according to claim 22; and
means for establishing that the type of the instrument from which the tone contained in the test audio signal comes equals the type of the musical instrument to which a reference identifier which is similar to the test identifier as regards the predetermined criterion of similarity (41) is associated.

## Revendications

1. Procédé pour générer une identification pour un signal audio présent sous forme de suite de valeurs de balayage et comportant un son généré par un instrument, aux étapes suivantes consistant à :
générer (14) une représentation amplitude-temps discrète du signal audio en détectant des flancs de signal dans la suite de valeurs de balayage,
à chaque flanc de signal détecté étant associées une valeur d'amplitude indiquant une amplitude du flanc de signal détecté et une valeur de temps indiquant un moment d'une occurrence du flanc de signal dans le signal audio, et
la représentation amplitude-temps présentant une suite de flancs de signal détectés successifs ; et
extraire (16) l'identification pour le signal audio de la représentation amplitude-temps.

2. Procédé selon la revendication 1, dans lequel sont détectés, à l'étape de génération (14), les flancs de signal montants dans le signal audio.

3. Procédé selon la revendication 2, dans lequel un flanc de signal comporte une fonction sinusoïdale d'un angle de 0° à un angle de 90°.

4. Procédé selon la revendication 3, dans lequel est effectuée, à l'étape de génération (14), une transformation de Hough.

5. Procédé selon l'une des revendications précédentes, dans lequel l'étape (16) d'extraction présente les étapes suivantes consistant à :
adapter (26a) un polynôme avec un nombre de coefficients de polynôme à la représentation amplitude-temps, l'identification de signal se basant sur les coefficients de polynôme.

6. Procédé selon la revendication 5, dans lequel le nombre de coefficients de polynôme qui établit un ordre du polynôme est déterminé de sorte qu'une déviation de la représentation amplitude-temps par rapport au polynôme soit inférieure à une valeur de seuil de fonction de polynôme.

7. Procédé selon la revendication 5 ou 6, dans lequel un point de départ de référence du polynôme est réglé à un moment de départ où l'amplitude associée excède un valeur de seuil de référence.

8. Procédé selon l'une des revendications précédentes,
dans lequel les valeurs d'amplitude des représentations amplitude-temps sont quantifiées sur une pluralité de lignes d'amplitude discrètes, et
dans lequel l'étape d'extraction présente les caractéristiques suivantes :
pour les lignes d'amplitude de la pluralité de lignes d'amplitude, déterminer (36a) le nombre de moments auxquels sont associées des valeurs d'amplitude situées sur une ligne d'amplitude discrète, dans une fenêtre de temps prédéterminée, pour obtenir des nombres de population pour la pluralité de lignes d'amplitude,
l'identification de signal se basant sur les nombres de population pour la pluralité de lignes d'amplitude (26b).

9. Procédé selon la revendication 8, dans lequel sont formés, à l'étape d'extraction, après l'étape de détermination, des rapports de nombre de population entre les nombres de population de la pluralité de lignes d'amplitude.

10. Procédé selon la revendication 9, dans lequel les rapports de nombre de population sont divisés par une longueur de la fenêtre de temps prédéterminée, pour obtenir une densité de population pour chaque ligne d'amplitude.

11. Procédé selon l'une des revendications précédentes, dans lequel est effectuée, avant l'étape d'extraction, une détermination de la hauteur de son.

12. Procédé selon la revendication 11, dans lequel la densité de population pour chaque ligne d'amplitude de la pluralité de lignes d'amplitude est basée sur la hauteur de son.

13. Procédé selon l'une des revendications 8 à 12,
dans lequel, à l'étape d'extraction
est déterminée une valeur moyenne des valeurs d'amplitude présentes dans la fenêtre de temps prédéterminée, et/ou
est déterminée une déviation standard des valeurs d'amplitude présentes dans la fenêtre de temps prédéterminée, et/ou
est déterminée une dispersion des valeurs d'amplitude autour de la déviation standard d'amplitude,
l'identification pour le signal audio se basant sur la valeur moyenne et/ou la déviation standard et/ou la dispersion.

14. Procédé selon l'une des revendications précédentes,
dans lequel est générée, par ailleurs, une représentation fréquence-temps discrète, et
dans lequel l'identification pour le signal audio est, par ailleurs, extraite de la représentation fréquence-temps.

15. Procédé pour construire une banque de données d'instruments de musique, aux étapes suivantes consistant à :
préparer un signal audio comportant un son d'un premier parmi une pluralité d'instruments de musique ;
générer une première identification pour le premier signal audio selon l'une des revendications 1 à 14 ;
préparer un deuxième signal audio comportant un son d'un deuxième parmi une pluralité d'instruments de musique ;
générer une deuxième identification pour le deuxième signal audio selon l'une des revendications 1 à 14 ; et
mémoriser la première identification comme première identification de référence (40a) et la deuxième identification comme deuxième identification de référence (40b) dans la banque de données d'instruments en association à une indication au premier ou au deuxième instrument.

16. Procédé selon la revendication 15, dans lequel sont générées et mémorisées, tant pour le premier que le deuxième instrument, une pluralité d'identifications pour une pluralité de sons différents.

17. Procédé selon la revendication 16, dans lequel est générée et mémorisée une identification pour chaque instrument, par étapes de demi-son, d'un son le plus bas à un son le plus haut pouvant être généré par cet instrument.

18. Procédé selon la revendication 16 ou 17, dans lequel sont, par ailleurs, générées et mémorisées, pour chaque son d'un instrument, des identifications pour différentes longueurs de son.

19. Procédé selon l'une des revendications 15 à 18,
dans lequel sont générées et mémorisées différentes identifications pour différentes techniques de jouer un instrument.

20. Procédé pour déterminer le type d'un instrument de musique duquel provient un son contenu dans un signal, audio de test, aux étapes suivantes consistant à :
générer une identification de test pour le signal audio de test selon l'une des revendications 1 à 14 ;
comparer l'identification de test avec une pluralité d'identifications de référence (40a, 40b) dans une banque de données d'instruments de musique, la banque de données d'instruments de musique étant générée selon l'une des revendications 15 à 19 ; et
constater que le type d'instruments de musique duquel provient le son contenu dans le signal audio de test est identique au type d'instrument de musique auquel est associée une identification de référence qui est similaire à l'identification de test en ce qui concerne un critère de similitude prédéterminé (41).

21. Dispositif pour générer une identification pour un signal audio qui est présent sous forme de suite de valeurs de balayage et comportant un son généré par un instrument de musique, aux caractéristiques suivantes :
un dispositif pour générer (14) une représentation amplitude-temps discrète du signal audio en détectant des flancs de signal dans la suite de valeurs de balayage,
à chaque flanc de signal détecté étant associées une valeur d'amplitude indiquant une amplitude du flanc de signal détecté et une valeur de temps indiquant un moment d'une occurrence des flancs de signal dans le signal audio, et
la représentation amplitude-temps présentant une suite de flancs de signal détectés successifs ; et
un dispositif pour extraire (16) l'identification pour le signal audio de la représentation amplitude-temps.

22. Dispositif pour constituer une banque de données d'instruments de musique, aux caractéristiques suivantes :
un dispositif pour préparer un signal audio comportant un son d'un premier parmi une pluralité d'instruments de musique ;
un dispositif pour générer une première identification pour le premier signal audio selon la revendication 21 ;
un dispositif pour préparer un deuxième signal audio comportant un son d'un deuxième parmi une pluralité d'instruments de musique ;
un dispositif pour générer une deuxième identification pour le deuxième signal audio selon la revendication 21 ; et
un dispositif pour mémoriser la première identification comme première identification de référence (40a) et la deuxième identification comme deuxième identification de référence (40b) dans la banque de données d'instruments de musique, en association à une indication sur le premier ou le deuxième instrument.

23. Dispositif pour déterminer le type d'instrument duquel provient un son qui est contenu dans un signal audio de test, aux caractéristiques suivantes :
un dispositif pour générer une identification de test pour le signal audio de test selon la revendication 21 ;
un dispositif pour comparer l'identification de test à une pluralité d'identifications de référence (40a, 40b) dans une banque de données d'instruments de musique, la banque de données d'instruments étant construite selon la revendication 22 ;
un dispositif pour constater que le type d'instrument duquel provient le son contenu dans le signal audio de test est identique au type d'instrument de musique auquel est associée une identification de référence qui est similaire à l'identification de test en ce qui concerne un critère de similitude prédéterminé (41).
